# EUROPÄISCHE PATENTSCHRIFT

(11) **EP 1 120 285 B1**
(45) Veröffentlichungstag und Bekanntmachung des Hinweises auf die Patenterteilung: **07.04.2004**
(21) Anmeldenummer: 01101478.4
(22) Anmeldetag: 24.01.2001
(51) Int. Cl.: B43K 29/06

(54) **Haltevorrichtung für einen Spitzer**
Holder for sharpener
Support pour taille-crayon

(30) Priorität: 27.01.2000 DE 10003433
(43) Veröffentlichungstag der Anmeldung: 01.08.2001
(73) Patentinhaber: KUM Limited, Trim, Co. Meath (IE)
(72) Erfinder: Lüttgens, Fritz, 91054 Erlangen (DE)
(74) Vertreter: Tergau & Pohl Patentanwälte

(56) Entgegenhaltungen:
- DE-U- 29 822 195
- GB-A- 2 316 039

## Beschreibung

Die Erfindung betrifft eine Vorrichtung mit den im Oberbegriff des Anspruches 1 aufgeführten Merkmalen. Wesentlicher Bestandteil zu spitzender Stifte ist deren zentrale Mine, die zur Vermeidung einer Beschmutzung der Benutzerhand von einem schälbaren Werkstoff umhüllt ist. Dieser Werkstoff besteht herkömmlich meistenteils aus schälbarem Holz, aus einer Papierhülse od.dgl. Der Minendurchmesser derartiger Stifte ist entsprechend dem Verwendungszweck unterschiedlich groß. Die Stiftmine unterliegt bei der Stiftbenutzung einem permanenten Verschleiss, der eine Abstumpfung der Minenspitze verursacht. Das verändert das Schriftbild und zur Regenerierung der Stiftspitze wird der Stift mittels des Spitzers in regelmäßigen Zeitabständen gespitzt. Es ist daher für den Benutzer des Stiftes wünschenswert, den Stift- bzw. Minenspitzer permanent in leicht greifbarer Nähe zu haben.

Zum Spitzen üblicherweise verwendete Spitzer sind einfache Massenartikel in unterschiedlicher Ausführung. Hinsichtlich eines Gestaltungsmerkmals gleichen sich derartige Spitzer. Sie enthalten nämlich ein das konische Ende ihres Stiftführungskanals flankierendes Schälmesser zum konischen Abschälen des zu spitzenden Stiftendes. Dieses Spitzen dient in erster Linie zur wunschgemäßen Schärfung bzw. Formung der im Mantelbereich zum Schreibende hin sich konisch verjüngenden Mine.

Der Erfindung liegt die Aufgabe zugrunde, eine universal verwendbare Vorrichtung zu schaffen, die es dem Stiftbenutzer ermöglicht, den zur regelmäßig erforderlichen Regenerierung der Stiftspitze erforderlichen Spitzer jeweils griffnah verfügbar zu haben. Diese Aufgabe wird durch Anspruch 1 gelöst.

Die erfindungsgemäße Vorrichtung ist ein Steckadapter, der einfach, jedoch verliersicher auf das für die bestimmungsgemäße Stiftbenutzung nicht erforderliche Rückende des Stiftes aufsteckbar bzw. aufsetzbar ist und dort den Spitzer unverlierbar, jedoch zu seiner Inbenutzungnahme lösbar hält. Für einerseits die verliersichere Haftung der Vorrichtung am rückwärtigen Stiftende und andererseits auch für ihre leichte Lösbarkeit dient zunächst die gummielastische Kontraktionsfähigkeit des Vorrichtungswerkstoffes am Aufsetzende und dessen die Haftwirkung begünstigender Reibungskoeffizient. Dadurch ist es z.B. der zum Aufsetzen auf das rückwärtige Stiftende vorgesehenen Kappe bzw. Hülse auch leicht möglich, sich unterschiedlichen Umfangsformen des Stiftes selbsttätig anzupassen. Es ist nämlich üblich, Stiften nicht nur eine zylindrische Umfangsform zu geben. Auch Schaftquerschnitte in Form meist eines gleichseitigen Sechsecks oder auch elliptische Querschnittsformen sind üblich und andere, auch unregelmäßige Querschnittsformen sind häufig anzutreffen. Die erfindungsgemäße Vorrichtung soll möglichst unabhängig von der Querschnittsform des Stiftschaftes anwendbar sein und auch das ermöglicht die gummiähnliche Elastizität und Kontraktionsfähigkeit des Vorrichtungswerkstoffes.

Der einerseits leicht lösbaren, jedoch unverlierbaren Fixierung des Spitzers auf dem Haltevorsprung der erfindungsgemäßen Vorrichtung kommt die herkömmliche, in Einsteckrichtung sich verjüngende Konizität des spitzerüblichen Spitzkanalendes entgegen. Dadurch passt der Haltevorsprung grundsätzlich unabhängig von seiner Umfangsform zu einer großen Zahl von gängigen Spitzern. An welcher axialen Position des sich zu seiner Spitze bzw. seinem Steckende hin konisch verjüngenden Spitzkanals der angestrebte Haftschluss zustande kommt, ist unbedeutend. Wesentlich ist nur, dass ein solcher Haftschluss zustande kommt und diesem Zweck ist die gummielastische Konsistenz des Vorrichtungswerkstoffes förderlich. Sie sorgt an der Klemmstelle für den notwendigen Klemm- bzw. Haftungsdruck und macht die angestrebte Haftwirkung weitgehend unabhängig von der Umfangsform des Haltevorsprungs. Durch die segmentartige Aufteilung des Haltevorsprunges lässt sich in einfacher Weise das radiale Federverhalten des Haltevorsprunges beeinflussen und variieren. Die Segmente des Vorsprunges sind wie Spreizbacken eines Spreizspannfutters auf die Mantelflächen des Schälkonus des Stiftführungskanals des Spitzers wirksam und passen sich noch besser unterschiedlichen Formen von Spitzern, insbesondere von deren Spitzkanälen an.

Zur weiteren Förderung der Haftwirkung dienen in Unteransprüchen niedergelegte Eigenschaften der Vorrichtung.

Ein Ausführungsbeispiel der erfindungsgemäßen Vorrichtung wird anhand der Figuren beispielsweise beschrieben. Es zeigen:
- Fig 1: eine vergrößerte Gesamtansicht eines Stiftes mit aufsitzender Verbindungsvorrichtung - diese teilweise im Schnitt - und mit von dieser Vorrichtung gehaltenem Spitzer,
- Fig. 2: eine Seitenansicht - teilweise im Schnitt - der erfindungsgemäßen Haltevorrichtung,
- Fig. 3: eine Draufsicht auf die Haltevorrichtung in Pfeilrichtung III von Fig. 2,
- Fig. 4: eine verkleinerte Seitenansicht analog Fig.1,
- Fig. 5 bis 7: unterschiedliche Seitenansichten analog Fig. 4 von Stiften mit auf den Stift aufgesetzter Haltevorrichtung und auf dieser Haltevorrichtung aufsitzendem Spitzer.

Der Stift 1 enthält eine zu seiner Längsachse 2 konzentrische Stiftmine 3, die zur besseren Greifbarkeit und als Berührungsschutz ebenfalls konzentrisch zur Längsachse 2 von einem Hüllmantel 4 aus schälbarem Werkstoff, z.B. aus Holz, Pappe oder einem entsprechenden Kunststoff umgeben ist. Die Spitze 5 der Stiftmine 3 steht nach vorne aus dem Hüllmantel 4 hinaus. Das vorderseitige Schreibende 6 des Stiftes 1 verjüngt sich in Richtung auf das vorderseitige Minenende 7 konisch. Zum jeweiligen Spitzen des Schreibendes 6 bzw. des Minenendes 7 dient ein insgesamt mit 8 bezeichneter Handspitzer, wie er als Massenartikel handelsüblich und hinsichtlich auch seines generellen Funktionsprinzips z.B. aus DE 3004020 bekannt ist. Ein wesentliches Merkmal dieses hier nur gestrichelt (Fig. 1) dargestellten Spitzers 8 ist sein Stiftführungskanal 9, der sich in Richtung auf sein innenliegendes Ende 10 konisch verjüngt. Der Konusmantel 11 des Führungskanals ist von einem hier nicht näher dargestellten Schälmesser flankiert, welches den Stiftkonus 12 über seine gesamte axiale Länge spanend formt. Dazu wird der Stift 1 innerhalb des Gehäuses des stationär gestalteten Spitzers 8 manuell gedreht.

Auf das dem Minenende 7 abgewandte rückwärtige Ende 13 des Hüllmantels 4 ist eine insgesamt mit 14 bezeichnete Haltevorrichtung aufsetzbar. Die Haltevorrichtung hat auf ihrer in Aufsetzposition der Minenspitze 5 zugewandten Aufsetzseite 15 eine die Stecköffnung 16 umgebende Kappe bzw. Hülse 17 mit in Steckposition (Fig.1; 4,6 und 7) der Minenspitze 5 zugewandtem Öffnungsrand 18.

An ihrer der Aufsetzseite 15 abgewandten Halteseite 19 enthält die Haltevorrichtung einen Haltevorsprung 20 zum lösbar haftenden Eingriff in den Stiftführungskanal 9 des Spitzers 8. Die Haltevorrichtung ist ein einstückiger Formkörper 21 (Fig. 2,3). Der Haltevorsprung 20 enthält vier nach Art der Stäbe eines Liktorenbündels nebeneinander positionierte, gleich große und vorzugsweise gleich gestaltete Vorsprungsegmente 22. Sie sind radial zur Vorstehrichtung 23 der Längsachse 2 des Formkörpers 21 voneinander beabstandet (Abstandsspalte 27 in Fig. 1 bis 3) und gleich groß sowie gleich gestaltet. In auf das der Minenspitze 5 zugeordnete Schreibende 6 aufgesetzter Position umgibt die Aufsetzkappe 17 einen Hohlraum, der die freiliegende Minenspitze 5 gegenüber der Umgebungsatmosphäre abdichte. Dadurch gelangen keine oder weniger Ausdünstungen der Minenspitze 5 an die Umgebungsluft. Außerdem ist dadurch die Minenspitze 5 gegen Austrocknung abgeschirmt. Der Außenumfang der Vorsprungsegmente 22 bildet Teile etwa eines die Längsachse 2 des Formkörpers 21 und damit des Haltevorsprunges 20 konzentrisch umgebenden Umfangsmantels, insbesondere Zylindermantels.

Der Haltevorsprung 20 hat zwischen seinem in Axialrichtung äußeren Spreizfixierbereich 24 und seinem Aufsetzende 15 einen radialen Einschnürungsbereich 25.

Der Innendurchmesser 26 der Aufsetz- bzw. Aufstecköffnung 16 der Haltehülse 17 divergiert geringfügig von deren innerem Ende in Richtung zum der Aufsetzöffnung 16 zugewandten äußeren Ende hin. Die Aufsetzöffnung 16 ist an ihrer Öffnungsseite vom Öffnungsrand 18 umgeben.

Ein Weiterbildungsmerkmal besteht darin, dass der Werkstoff des Formkörpers 21 der eines Radiergummis sein kann. Damit lässt sich der Formkörper 21 außerhalb seiner Haltefunktion noch als Radiergummi verwenden. Diese zusätzliche oder wenigstens notweise einsetzbare Radierfunktion kann der Haltekörper ohne Beeinträchtigung seiner Haltefunktion insbesondere dann in befriedigender Weise erfüllen, wenn er nicht zu intensiv und nicht zu häufig zum Radieren eingesetzt wird.

### Bezugszeichenliste

- 1: Stift
- 2: Längsachse
- 3: Stiftmine
- 4: Hüllmantel
- 5: Minenspitzer
- 6: Schreibende
- 7: Minenende
- 8: Spitzer
- 9: Stiftführungskanal
- 10: Kanalende
- 11: Konusmantel
- 12: Stiftkonus
- 13: Rückende
- 14: Haltevorrichtung
- 15: Aufsetzseite
- 16: Stecköffnung
- 17: Hülse
- 18: Öffnungsrand
- 19: Halteseite
- 20: Haltevorsprung
- 21: Formkörper
- 22: Vorsprungsegmente
- 23: Vorstehrichtung
- 24: Spreizfixierbereich
- 25: Einschnürungsbereich
- 26: Innendurchmesser
- 27: Abstandsspalt

## Patentansprüche

1. Vorrichtung zum lösbaren Verbinden eines Stiftspitzers (8) mit einem Stift (1), z.B. einem Schreib-, Mal- oder Signierstift, welche Vorrichtung
- nach Art einer den Stiftschaft (4) umgreifenden Kappe oder Hülse (17) von einem Stiftende (7,13) her lösbar haftend aufsetzbar ist,
- einen gummielastischen Werkstoff, z.B. Kunststoff enthält oder aus Kunststoff besteht, der mindestens hinsichtlich seiner Haftfläche einen für einen Haftschluss ausreichenden Reibungskoeffizienten aufweist, und
- einen Haltevorsprung (20) zum ebenfalls lösbar haftenden Eingriff in den Stiftführungskanal (9) des Spitzers (8) trägt,
wobei der Haltevorsprung (20) mehrere
- radial zu seiner Vorstehrichtung (23) voneinander beabstandet nebeneinander liegende,
- in Vorstehrichtung (23) von der Aufsetzkappe oder -hülse (17) abstehende und
- zur Erzeugung eines permanenten Spreizdruckes entgegen der Richtung ihres gegenseitigen Abstandes elastisch auslenkbare Vorsprungsegmente (22) enthält.

2. Vorrichtung nach Anspruch 1,
**dadurch gekennzeichnet,**
**dass** der Haltevorsprung (20) außerhalb der Aufsetzseite (15) des die Haltevorrichtung bildenden Formkörpers (21) positioniert ist.

3. Vorrichtung nach Anspruch 1 oder 2,
**dadurch gekennzeichnet,**
**dass** der Formkörper (21) mit einerseits seiner Aufsetzkappe oder -hülse (17) und andererseits mit seinem Haltevorsprung (20) einstückig ist.

4. Vorrichtung nach einem der Ansprüche 1 bis 3,
**dadurch gekennzeichnet,**
**dass** die Aufsetzkappe oder -hülse (17) und der Haltevorsprung (20) zwei einander gegenüberliegenden Enden des Formkörpers (21) zugeordnet sind.

5. Vorrichtung nach einem der Ansprüche 1 bis 4,
**dadurch gekennzeichnet,**
**dass** vier nach Art der Stäbe eines Liktorenbündels nebeneinander positionierte, gleich große und vorzugsweise gleich gestaltete Vorsprungsegmente (22) vorhanden sind.

6. Vorrichtung nach einem der vorhergehenden Ansprüche,
**dadurch gekennzeichnet,**
**dass** die Aufsetzkappe (17) einen Hohlraum bildet, der in auf den Stift (1) aufgesteckter Position gegenüber der Umgebungsatmosphäre abgedichtet ist.

7. Vorrichtung nach einem der vorhergehenden Ansprüche,
**dadurch gekennzeichnet,**
**dass** der Außenumfang der Vorsprungsegmente (22) Teil eines die Längsachse des Haltevorsprunges (20) konzentrisch umgebenden Umfangsmantels, insbesondere Zylindermantels bildet.

8. Vorrichtung nach einem der vorhergehenden Ansprüche,
**dadurch gekennzeichnet,**
**dass** der Haltevorsprung (20) zwischen seinem in Axialrichtung äußeren Spreizfixierbereich (24) und seinem Aufsetzende (15) einen radialen Einschnürungsbereich (25) bildet.

9. Vorrichtung nach einem der vorhergehenden Ansprüche,
**dadurch gekennzeichnet,**
**dass** der Innendurchmesser (26) der Aufsetz- bzw. Aufstecköffnung (16) der Haltekappe bzw. Haltehülse (17) von deren innerem Ende in Richtung zum der Aufsetzöffnung zugewandten äußeren Ende hin geringfügig divergiert.

10. Vorrichtung nach einem der vorhergehenden Ansprüche,
**dadurch gekennzeichnet,**
**dass** der Werkstoff des Formkörpers (21) die Radier- Eigenschaften eines Radiergummis aufweist.

## Claims

1. Device for releasably connecting a pencil sharpener (8) to a pencil (1), e.g. a pencil for writing, painting or marking purposes, which device
- can be attached in a releasably adhering manner, in the manner of a cap or sleeve (17) which engages around the pencil shank (4), from one pencil end (7, 13),
- contains an elastomeric material, e.g. plastic, or consists of plastic which, at least in respect of its adhering surface, has a coefficient of friction which is sufficient for an adhering fit, and
- bears a retaining protrusion (20) for engaging in the pencil-guiding channel (9) of the sharpener (8) in a likewise releasably adhering manner,
the retaining protrusion (20) containing a plurality of protrusion segments (22) which
- are spaced apart one beside the other in the radial direction in relation to the projecting direction (23) of said protrusion,
- project from the attachment cap or sleeve (17) in the projecting direction (23), and
- can be deflected elastically, counter to the direction of their spacing from one another, in order to produce a permanent expansion pressure.

2. Device according to Claim 1, **characterized in that** the retaining protrusion (20) is positioned outside the attachment side (15) of the shaped body (21) which forms the retaining device.

3. Device according to Claim 1 or 2, **characterized in that** the shaped body (21) is integral with, on the one hand, its attachment cap or sleeve (17) and, on the other hand, with its retraining protrusion (20).

4. Device according to one of Claims 1 to 3, **characterized in that** the attachment cap or sleeve (17) and the retaining protrusion (20) are assigned to two mutually opposite ends of the shaped body (21).

5. Device according to one of Claims 1 to 4, **characterized in that** four identically sized and preferably identically configured protrusion segments (22) which are positioned one beside the other in the manner of fasces rods are provided.

6. Device according to one of the preceding claims, **characterized in that** the attachment cap (17) forms a cavity which, in the position in which the cap has been plugged onto the pencil (1), is sealed in relation to the surrounding atmosphere.

7. Device according to one of the preceding claims, **characterized in that** the outer circumference of the protrusion segments (22) forms part of a circumferential casing, in particular cylinder casing, which concentrically encloses the longitudinal axis of the retaining protrusion (20).

8. Device according to one of the preceding claims, **characterized in that** the retaining protrusion (20) forms a radial constriction region (25) between its axially outer expansion fixing region (24) and its attachment end (15).

9. Device according to one of the preceding claims, **characterized in that** the internal diameter (26) of the attachment or plug-on opening (16) of the retaining cap or retaining sleeve (17) diverges from the inner end of the latter in the direction of the outer end, which is directed towards the attachment opening.

10. Device according to one of the preceding claims, **characterized in that** the material of the shaped body (21) has the erasing properties of an eraser.

## Revendications

1. Dispositif pour la liaison détachable d'un taille-crayon (8) avec un crayon (1), par exemple un crayon à écrire, à dessiner ou à signer, ledit dispositif
- étant susceptible d'être posé avec adhésion détachable depuis une extrémité (7, 13) du crayon à la manière d'une coiffe ou d'une douille (17) entourant la tige (4) du crayon,
- contenant un matériau présentant l'élasticité du caoutchouc, par exemple une matière plastique ou étant constitué en matière plastique qui présente au moins à l'égard de sa surface d'adhésion un coefficient de friction suffisant pour une coopération par adhésion,
- portant une saillie de retenue (20) pour l'engagement également avec adhésion détachable dans le canal de guidage de crayon (9) du taille-crayon (8),
dans lequel la saillie de retenue (20) comprend plusieurs segments de saillie (22) qui
- sont situés à distance les uns à côté des autres radialement à sa direction de projection (23),
- dépassent en direction de projection (23) depuis la coiffe ou la douille de pose (17), et qui
- sont susceptibles d'être déviés élastiquement pour engendrer une pression d'écartement permanente à l'encontre de la direction de leur distance mutuelle.

2. Dispositif selon la revendication 1, **caractérisé en ce que** la saillie de retenue (20) est positionnée à l'extérieur du côté de pose (15) du corps conformé (21) formant le dispositif de retenue.

3. Dispositif selon l'une ou l'autre des revendications 1 et 2, **caractérisé en ce que** le corps conformé (21) est d'un seul tenant d'une part avec sa coiffe ou douille de pose (17) et d'autre part avec sa saillie de retenue (20).

4. Dispositif selon l'une des revendications 1 à 3, **caractérisé en ce que** la coiffe ou douille de pose (17) et la saillie de retenue (20) sont associées à deux extrémités mutuellement opposées du corps conformé (21).

5. Dispositif selon l'une des revendications 1 à 4, **caractérisé en ce qu'**il est prévu quatre segments de saillie (22) positionnés les uns à côté des autres à la manière des tiges d'un faisceau de licteur, de taille égale et de préférence de configuration égale.

6. Dispositif selon l'une des revendications précédentes, **caractérisé en ce que** la coiffe de pose (17) forme une cavité qui est étanchée par rapport à l'atmosphère ambiante en position enfichée sur le crayon (1).

7. Dispositif selon l'une des revendications précédentes, **caractérisé en ce que** la périphérie extérieure des segments de saillie (22) font partie d'une enveloppe périphérique, en particulier d'une enveloppe cylindrique entourant concentriquement l'axe longitudinal de la saillie de retenue (20).

8. Dispositif selon l'une des revendications précédentes, **caractérisé en ce que** la saillie de retenue (20) forme une zone de rétrécissement radiale (25) entre sa zone de fixation en écartement (24) extérieure en direction axiale et son extrémité de pose (15).

9. Dispositif selon l'une des revendications précédentes, **caractérisé en ce que** le diamètre intérieur (26) de l'ouverture de pose ou d'enfichage (16) de la coiffe ou douille de retenue (17) diverge légèrement depuis son extrémité intérieure en direction de l'extrémité extérieure tournée vers l'ouverture de pose.

10. Dispositif selon l'une des revendications précédentes, **caractérisé en ce que** le matériau du corps formé (21) présente les propriétés d'effacement d'une gomme.
